# EUROPÄISCHE PATENTSCHRIFT

(11) **EP 1 217 303 B1**
(45) Veröffentlichungstag und Bekanntmachung des Hinweises auf die Patenterteilung: **31.05.2006**
(21) Anmeldenummer: 01129547.4
(22) Anmeldetag: 11.12.2001
(51) Int. Cl.: F24C 3/08, F24C 7/08

(54) **Glaskeramikkochfeld mit verformter Glaskeramik**
Deformed glass-ceramic cooking surface
Surface de cuisson en vitrocéramique déformé

(30) Priorität: 22.12.2000 DE 10064450
(43) Veröffentlichungstag der Anmeldung: 26.06.2002
(73) Patentinhaber: BSH Bosch und Siemens Hausgeräte GmbH, 81739 München (DE)
(72) Erfinder: Wilsdorf, Gerd, 82140 Olching (DE); Rieser, Frank, 82194 Gröbenzell (DE)

(56) Entgegenhaltungen:
- DE-U- 29 500 051
- US-A- 6 067 980

## Beschreibung

Die Erfindung betrifft ein Glaskeramikkochfeld gemäß dem Oberbegriff des Anspruchs 1.

Aus US-A 6 067 980 ist ein gattungsgemäßes Kochfeld mit zwei benachbarten Glaskeramikplatten gezeigt Zwischen den Rändern der benachbarten Glaskeramikplatten ist ein Zwischenraum ausgebildet. Gegenüberliegend zu diesem Zwischenraum sind Bedienelemente angeordnet. In der DE 43 33 334 A1 wird eine Platte aus Glaskeramik als Bestandteil eines regelbaren elektrisch- und/oder gasbeheizten Kochgerätes beschrieben, bei der mindestens ein Teilbereich der einstückigen Platte von der Hauptebene der Platte abweicht. In einer bevorzugten Ausführung ist dieser Teilbereich nach oben und dann parallel zur Hauptebene umgebogen. Der parallel zur Hauptebene verlaufende Teilbereich dient als Schalterblende mit Durchbrechungen für Bedienelemente und Anzeigen. Die komplette Platte einschließlich des abgebogenen Bereiches sind vollständig dicht in den Kochfeldrahmen eingesetzt. So sind keine Öffnungen für Zu- oder Abluft vorhanden. Weiterhin befinden sich bei dieser Ausführung die Bedienelemente und Anzeigen in unmittelbarer Nähe der Kochstellen. Die Größe der Kochfelder ist damit bei vorgegebenen Gesamtabmaßen für das Glaskeramikkochfeld beschränkt. Im Zusammenhang mit Induktionskochgeräten mit einer Glaskeramikkochfläche ist es durch die DE 295 00 051 U1 bekannt, die die Kochfläche bildende Glaskeramikplatte unter Bildung eines Luftauslasses zwischen ihr und dem Kochfeldrahmen im hinteren Teil abzubiegen. Der abgebogene Bereich ist dabei mit dem Kochfeldrahmen durch Silikonbelege abfedernd verbunden. Auch bei dieser Lösung sind die Bedienelemente, so sie denn in die Glaskeramikplatte integriert sind, in unmittelbarer Nähe der Kochstellen angeordnet.

Aufgabe der Erfindung ist es, bei regelbaren elektrisch- und/oder gasbeheizten Gaskochgeräten bekannter Abmaße, die Kochfelder bzw. Topfträger größer dimensionierbar zu machen und ein sicheres Anbringen der Bedien- und Anzeigeelemente im Bereich der Glaskeramikplatte zu gewährleisten.

Gelöst wird diese Aufgabe mit einem Glaskeramikkochfeld mit den Merkmalen des Anspruches 1. Zwischen dem seitlichen Bereich und der Arbeitsplatte ist zumindest ein Zwischenraum vorgesehen, der einen Raum unterhalb des Glaskeramikplatte mit einer äußeren Umgebung des Glaskeramikkochfelds verbindet. Dadurch wird eine Luftkonvektionsströmung zwischen dem Raum unterhalb des Glaskeramikplatte und der äußeren Umgebung des Glaskeramikkochfelds erzeugt. Mittels der Luftkonvektionsströmung können Funktionselemente des Kochfelds unterhalb der Glaskeramikplatte sowie die Bedienelemente und/oder Anzeigen gekühlt werden.

Gemäß einer Ausgestaltung der Erfindung können die Bedienelemente und/oder Anzeigen zumindest teilweise in dem Zwischenraum angeordnet sein. Dadurch werden die Bedienelemente und/oder Anzeigen zumindest teilweise von der Luftkonvektionsströmung umströmt und somit effektiv gekühlt.

Bei dem erfindungsgemäßen Glaskeramikkochfeld, das in bekannter Weise zur Montage in einer Arbeitsplatte vorgesehen ist und das aus einem Kochfeldrahmen mit Glaskeramikplatte besteht, kann der seitliche Teilbereich den Ausschnittsbereich der Arbeitsplatte mit einem Abstand zur Arbeitsplatte überragen. In diesem Teilbereich sind die Aussparungen für Bedienelemente und/oder Anzeigen angeordnet. Der Kochfeldrahmen, soweit er in diesem Teilbereich noch vorhanden ist, ist oberhalb der Arbeitsplatte angeordnet und liegt vorzugsweise auf der Arbeitsplatte auf.

Durch den so gewonnenen größeren Abstand zwischen Heizelementen des Glaskeramikkochfelds und den Bedienteilen sind die Kochfelder bzw. Topfträger größer dimensionierbar, die Bedienelemente gut erreichbar und weniger wärmebelastet.

In einer bevorzugten Ausführung weist der nach oben aus der Hauptebene der Glaskeramikplatte abweichende Bereich eine Doppelkrümmung in der Art einer Tangenshyperbolicus-Funktion auf.
So kann sich auf dem nach oben aus der Hauptebene der Glaskeramikplatte abweichenden Bereich ein Topfträger gut abstützen, der in einer Vertiefung in der Glaskeramikplatte auf der diesem Bereich gegenüberliegenden Seite fixiert ist.

Darüber hinaus bilden der Teilbereich der Glaskeramikplatte über der Arbeitsplatte und die Arbeitsplatte bzw. der Kochfeldrahmen hier einen Schlitz, der für die Zufuhr von Primärluft zu den Gasbrennern nutzbar ist.

Ein Ausführungsbeispiel der Erfindung ist in der Zeichnung dargestellt.

In der Fig. ist das Glaskeramikkochfeld in der Arbeitsplatte 1 montiert. Der Teilbereich 5 des nach oben aus der Hauptebene 4 der Glaskeramikplatte 3 abweichenden Bereiches überragt den Ausschnittsbereich der Arbeitsplatte 1 und weist einen Abstand (A) zur Arbeitsplatte 1 auf. In diesem Teilbereich 5 sind die Aussparungen für die Bedienelemente 6 angeordnet.
Der Kochfeldrahmen 2 ist im Teilbereich 5 oberhalb der Arbeitsplatte 1 angeordnet und liegt auf der Arbeitsplatte 1 auf.

Der nach oben aus der Hauptebene 4 der Glaskeramikplatte 3 abweichende Bereich weist eine Doppelkrümmung 7 in der Art einer Tangenshyperbolicus-Funktion auf und verläuft dann im wesentlichen parallel zur Hauptebene 4. Der vom Teilbereich 5 und der Arbeitsplatte 1 bzw. dem Kochfeldrahmen 2 gebildete Schlitz 10 dient für die Zufuhr von Primärluft zu den Gasbrennern 11.

Die Aussparungen für die Bedienelemente 6 sind an der äußeren Kante des Teilbereiches 5 angeordnet und seitlich offen, so dass die Bedienelemente 6 teilweise von der Glaskeramikplatte 3 umfasst werden. Die Bedienelemente 6 selbst sind am oberhalb der Arbeitsplatte 1 befindlichen Kochfeldrahmen 2 angeordnet.

Auf dem nach oben aus der Hauptebene 4 der Glaskeramikplatte 3 abweichenden Bereich stützt sich der Topfträger 8 ab. Er ist auf der anderen Seite in der Vertiefung 9 in der Glaskeramikplatte 3 fixiert.

## Patentansprüche

1. Glaskeramikkochfeld, das in einer Arbeitsplatte (1) vorgesehen ist, bestehend aus einem Kochfeldrahmen (2) mit Glaskeramikplatte (3), die einen aus der Hauptebene der Glaskeramikplatte (3) nach oben abweichenden seitlichen Teilbereich (5) aufweist, in welchem seitlichen Teilbereich (5) Aussparungen für Bedienelemente und/oder Anzeigen (6) vorgesehen sind, wobei zwischen dem seitlichen Bereich (5) und der Arbeitsplatte (1) zumindest ein Zwischenraum (10) vorgesehen ist, der einen Raum unterhalb des Glaskeramikplatte (3) mit einer äußeren Umgebung des Glaskeramikkochfelds verbindet, **dadurch gekennzeichnet, dass** auf dem nach oben aus der Hauptebene (4) der Glaskeramikplatte (3) abweichenden seitlichen Teilbereich (5) ein Topfträger (8) abgestützt ist.

2. Glaskeramikkochfeld nach Anspruch 1, **dadurch gekennzeichnet, dass** die Bedienelemente und/oder Anzeigen (6) zumindest teilweise in dem Zwischenraum (10) angeordnet sind.

3. Glaskeramikkochfeld nach einem der vorhergehenden Ansprüche, **dadurch gekennzeichnet, dass** der nach oben aus der Hauptebene (4) der Glaskeramikplatte (3) abweichenden Teilbereich (5) den Ausschnittsbereich überragt und einen Abstand (A) zur Arbeitsplatte (1) aufweist.

4. Glaskeramikkochfeld nach einem der vorhergehenden Ansprüche, **dadurch gekennzeichnet, dass** der Kochfeldrahmen (2), der im Teilbereich (5) oberhalb der Arbeitsplatte (1) angeordnet ist, vorzugsweise auf der Arbeitsplatte (1) aufliegt.

5. Glaskeramikkochfeld nach einem der vorhergehenden Ansprüche, **dadurch gekennzeichnet, dass** der nach oben aus der Hauptebene (4) der Glaskeramikplatte (3) abweichende Teilbereich eine Doppelkrümmung (7) in der Art einer Tangenshyperbolicus-Funktion aufweist.

6. Glaskeramikkochfeld nach einem der vorhergehenden Ansprüche, **dadurch gekennzeichnet, dass** der Teilbereich (5) im Wesentlichen parallel zur Hauptebene (4) verläuft.

7. Glaskeramikkochfeld nach einem der vorhergehenden Ansprüche, **dadurch gekennzeichnet, dass** die Aussparungen für die Bedienelemente (6) an der äußeren Kante des Teilbereiches (5) angeordnet und seitlich offen sind.

8. Glaskeramikkochfeld nach Anspruch 2, **dadurch gekennzeichnet, dass** die Bedienelemente (6) am oberhalb der Arbeitsplatte (1) befindlichen Kochfeldrahmen (2) angeordnet sind.

9. Glaskeramikkochfeld nach Anspruch 5 oder 6, **dadurch gekennzeichnet, dass** die Bedienelemente (6) teilweise von der Glaskeramikplatte (3) umfasst werden.

10. Glaskeramikkochfeld nach einem der vorhergehenden Ansprüche, **dadurch gekennzeichnet, dass** die Glaskeramikplatte (3) auf der dem Teilbereich (5) gegenüberliegenden Seite eine Vertiefung (9) in der Glaskeramikplatte (3) zur Fixierung einer Seite des Topfträgers (8) aufweist.

11. Glaskeramikkochfeld nach einem der vorhergehenden Ansprüche, **dadurch gekennzeichnet, dass** der vom Teilbereich (5) und der Arbeitsplatte (1) bzw. dem Kochfeldrahmen (2) gebildete Zwischenraum für die Zufuhr von Primärluft zu Gasbrennern (11) nutzbar ist.

## Claims

1. Glass-ceramic cooking field provided in a worktop (1), consisting of a cooking field frame (2) with a glass-ceramic plate (3) having a lateral part region (5), which deviates upwardly out of the main plane of the glass-ceramic plate (3) and in which cut-outs for control elements and/or displays (6) are provided, wherein provided between the lateral region (5) and the worktop (1) is at least one intermediate space (10) which connects a space below the glass-ceramic plate (3) with an outer environment of the glass-ceramic cooking field, **characterised in that** a pot carrier (8) is supported on the lateral part region (5) deviating upwardly out of the main plane (4) of the glass-ceramic plate (3).

2. Glass-ceramic cooking field according to claim 1, **characterised in that** the control elements and/or displays (6) are arranged at least partly in the intermediate space (10).

3. Glass-ceramic cooking field according to one of the preceding claims, **characterised in that** the part region (5), which deviates upwardly out of the main plane (4) of the glass-ceramic plate (3), projects beyond the cut-out region and has a spacing (A) from the worktop (1).

4. Glass-ceramic cooking field according to one of the preceding claims, **characterised in that** the cooking field frame (2) arranged in the part region (5) above the worktop (1) preferably rests on the worktop (1).

5. Glass-ceramic cooking field according to one of the preceding claims, **characterised in that** the part region deviating upwardly out of the main plane (4) of the glass-ceramic plate (3) has a double curvature (7) in the form of a hyperbolic tangent function.

6. Glass-ceramic cooking field according to one of the preceding claims, **characterised in that** the part region (5) extends substantially parallel to the main plane (4).

7. Glass-ceramic cooking field according to one of the preceding claims, **characterised in that** the cut-outs for the control elements (6) are arranged at the outer edge of the part region (5) and are laterally open.

8. Glass-ceramic cooking field according to claim 2, **characterised in that** the control elements (6) are arranged at the cooking field frame (2) disposed above the worktop (1).

9. Glass-ceramic cooking field according to claim 5 or 6, **characterised in that** the control elements (6) are partly surrounded by the glass-ceramic plate (3).

10. Glass-ceramic cooking field according to one of the preceding claims, **characterised in that** the glass-ceramic plate (3) has on the side opposite the part region (5) a depression (9) in the glass-ceramic plate (3) for fixing a side of the pot carrier (8).

11. Glass-ceramic cooking field according to one of the preceding claims, **characterised in that** the intermediate space formed by the part region (5) and the worktop (1) or the cooking field frame (2) is usable for the feed of primary air to gas burners (11).

## Revendications

1. Surface de cuisson en vitrocéramique, qui est prévue dans un plan de travail (1), constituée d'un cadre (2) de surface de cuisson doté d'une plaque vitrocéramique (3) qui présente une zone partielle (5) latérale déviant vers le haut depuis le plan principal de la plaque vitrocéramique (3), dans laquelle zone partielle latérale (5) sont prévus des évidements pour des éléments de commande et/ou des affichages (6), au moins un espace intermédiaire (10) étant prévu entre la zone latérale (5) et le plan de travail (1), cet espace intermédiaire raccordant un espace en dessous de la plaque vitrocéramique (3) à un environnement extérieur de la surface de cuisson en vitrocéramique, **caractérisée en ce qu'**un support de récipient (8) s'appuie sur la zone partielle latérale (5) déviant vers le haut depuis le plan principal (4) de la plaque vitrocéramique (3).

2. Surface de cuisson en vitrocéramique selon la revendication 1, **caractérisée en ce que** les éléments de commande et/ou les affichages (6) sont disposés, au moins en partie, dans l'espace intermédiaire (10).

3. Surface de cuisson en vitrocéramique selon l'une quelconque des revendications précédentes, **caractérisée en ce que** la zone partielle latérale (5) déviant vers le haut depuis le plan principal (4) de la plaque vitrocéramique (3) dépasse de la partie découpée et présente un écart (A) par rapport au plan de travail (1).

4. Surface de cuisson en vitrocéramique selon l'une quelconque des revendications précédentes, **caractérisée en ce que** le cadre (2) de la surface de cuisson, qui est disposé dans la zone partielle (5) au-dessus du plan de travail (1), repose de préférence sur le plan de travail (1).

5. Surface de cuisson en vitrocéramique selon l'une quelconque des revendications précédentes, **caractérisée en ce que** la zone partielle latérale déviant vers le haut depuis le plan principal (4) de la plaque vitrocéramique (3) présente une double courbure (7) de manière similaire à une fonction de tangente hyperbolique.

6. Surface de cuisson en vitrocéramique selon l'une quelconque des revendications précédentes, **caractérisée en ce que** la zone partielle (5) s'étend essentiellement en parallèle au plan principal (4).

7. Surface de cuisson en vitrocéramique selon l'une quelconque des revendications précédentes, **caractérisée en ce que** les évidements pour les éléments de commande (6) sont disposés sur le bord extérieur de la zone partielle (5) et ouverts sur le côté.

8. Surface de cuisson en vitrocéramique selon la revendication 2, **caractérisée en ce que** les éléments de commande (6) sont disposés sur le cadre (2) de la surface de cuisson se trouvant au-dessus du plan de travail (1).

9. Surface de cuisson en vitrocéramique selon la revendication 5 ou 6, **caractérisée en ce que** les éléments de commande sont entourés en partie par la plaque vitrocéramique (3).

10. Surface de cuisson en vitrocéramique selon l'une quelconque des revendications précédentes, **caractérisée en ce que** la plaque vitrocéramique (3), du côté opposé à la zone partielle (5), présente un approfondissement (9) dans la plaque vitrocéramique (3) pour la fixation d'un côté du support de récipient (8).

11. Surface de cuisson en vitrocéramique selon l'une quelconque des revendications précédentes, **caractérisée en ce que** l'espace intermédiaire formé par la zone partielle (5) et le plan de travail (1) resp. le cadre (2) de la surface de cuisson est utilisable pour l'amenée d'air primaire vers des brûleurs à gaz (11).
